# FASCICULE DE BREVET EUROPEEN

(11) **EP 0 880 155 B1**
(45) Date de publication et mention de la délivrance du brevet: **02.07.2003**
(21) Numéro de dépôt: 98401022.3
(22) Date de dépôt: 27.04.1998
(51) Int. Cl.: H01H 3/54, H01H 13/20

(54) **Serrure electrique commandée par un interrupteur susceptible d'être inhibe**
Elektrischer Schlie mechanismus, der durch einen blockierbaren Schalter geschaltet wird.
Electric lock controlled by a switch which can be inhibited

(30) Priorité: 20.05.1997 FR 9706095
(43) Date de publication de la demande: 25.11.1998
(73) Titulaire: VALEO SECURITE HABITACLE, 94000 Créteil (FR)
(72) Inventeur: Humbert, Arnaud, 94500 Champigny sur Marne (FR); Cure, David, 21300 Chenôve (FR)
(74) Mandataire: Croonenbroek, Thomas

(56) Documents cités:
- CH-A- 523 587
- DE-C- 3 838 362
- FR-A- 2 408 904
- GB-A- 2 207 284

## Description

La présente invention concerne les serrures électriques pour la fermeture de battant d'une enceinte, notamment pour la fermeture d'un coffre de véhicules automobiles.

De telles serrures comportent un organe de blocage pour bloquer le battant en position fermée, des moyens électriques pour mettre l'organe de blocage en position inactive, et au moins un interrupteur commandant l'alimentation électrique de ces moyens. Un interrupteur principal est muni d'un élément de commande sur lequel peut agir un organe de commande actionnable depuis l'extérieur de l'enceinte. Le document DE 4 015 268 décrit une telle serrure.

Une telle serrure, lorsqu'elle est utilisée pour la fermeture du capot du coffre du véhicule, ne présente pas toutes les garanties de sécurité, car, lorsque le véhicule au cours de son trajet est amené à s'arrêter, un individu peut actionner cet organe de commande pour ouvrir le coffre et dérober son contenu.

L'invention a notamment pour but de remédier à cet inconvénient. A cet effet, conformément à l'invention, la serrure définie ci-dessus comporte des moyens actionnables depuis l'intérieur de l'enceinte, par exemple depuis l'intérieur d'un coffre de véhicule automobile, pour inhiber l'action de l'organe de commande sur l'interrupteur principal. Bien entendu, un interrupteur auxiliaire est actionnable de l'intérieur de l'habitacle du véhicule pour permettre l'ouverture de la serrure même après l'inhibition de l'organe de commande associé à l'interrupteur principal.

L'invention a, en conséquence, pour objet une serrure électrique pour la fermeture de battant d'une enceinte, comportant un organe de blocage pour bloquer le battant en position fermée, des moyens électriques d'escamotage pour la mise en position inactive dudit organe de blocage, un interrupteur commandant l'alimentation électrique desdits moyens d'escamotage, et un organe de commande actionnable depuis l'extérieur de l'enceinte, susceptible d'agir sur un élément de commande dudit interrupteur, caractérisée en ce qu'elle comporte, en outre, des moyens actionnables depuis uniquement l'intérieur de l'enceinte, pour inhiber l'action dudit organe de commande.

Selon un premier mode de réalisation, l'interrupteur est fixe et l'organe de commande est à la fois mobile en translation sur une trajectoire limitée, et en rotation entre deux positions angulaires distinctes :
- dans l'une de ces positions angulaires, l'organe de commande, lorsqu'il parcourt sa trajectoire de translation, rencontre l'élément de commande de l'interrupteur de sorte qu'il agit sur ledit interrupteur ;
- dans l'autre position angulaire, l'organe de commande parcourant sa trajectoire de translation ne rencontre pas l'élément de commande de l'interrupteur de sorte qu'il ne peut agir sur ce dernier.

Un élément d'actionnement, tel qu'un bouton-poussoir, accessible de l'extérieur, solidaire en translation dudit organe de commande, permet à l'utilisateur de déplacer en translation l'organe de commande. En revanche le mouvement de rotation de l'organe de commande ne peut être produit que depuis l'intérieur de l'enceinte, au moyen d'un élément d'actionnement tel qu'une manette, accessible depuis l'intérieur de l'enceinte, solidaire en rotation dudit organe de commande.

Ainsi, la possibilité de mettre l'organe de commande dans une position angulaire pour laquelle il ne peut, au cours de sa trajectoire de translation, agir sur l'interrupteur, constitue un mode de réalisation avantageux des moyens d'inhibition de l'invention.

Selon une forme préférée de réalisation, l'organe de commande est une pièce cylindrique montée mobile en translation axiale et en rotation dans un boîtier de forme correspondante. L'élément d'actionnement en rotation de ladite pièce, accessible depuis l'intérieur de l'enceinte, est une manette réalisée d'un seul tenant avec ladite pièce, sous la forme d'une partie en saillie de cette dernière, s'étendant radialement par rapport à l'axe de translation de la pièce, traversant le boîtier par une ouverture de ce dernier et s'étendant à l'extérieur du boîtier. L'élément d'actionnement accessible depuis l'extérieur est un bouton-poussoir qui est monté axialement mobile dans le boîtier, coaxialement et de manière jointive avec ladite pièce de commande. Il est également prévu des moyens de rappel communs pour à la fois solliciter le bouton-poussoir vers sa position de repos et la pièce de commande contre ledit bouton-poussoir.

Cette forme préférée de mise en oeuvre de l'invention présente l'avantage de réaliser de façon simple en une seule pièce la pièce de commande et sa manette d'actionnement en rotation, et d'utiliser les mêmes moyens de rappel pour assurer, d'une part, le retour de la pièce de commande et du bouton-poussoir dans leur position de repos et, d'autre part, la solidarisation en translation de ces deux éléments.

Selon un deuxième mode de réalisation, l'organe de commande et l'interrupteur sont tous deux mobiles en translation, chacun sur une trajectoire limitée. La trajectoire de l'interrupteur est délimitée par deux positions extrêmes:
- une première position pour laquelle son élément de commande se trouve sur la trajectoire de l'organe de commande, et
- une seconde position pour laquelle son élément de commande est en dehors de cette trajectoire.

Des moyens sont, en outre, prévus pour rendre stables ces deux positions extrêmes de la trajectoire de déplacement de l'interrupteur de telle sorte que lors de l'actionnement de l'élément de commande de l'interrupteur par l'organe de commande, les forces exercées sur l'interrupteur ne permettent pas de déplacer ce dernier.

Un élément d'actionnement, tel qu'un bouton-poussoir, accessible depuis l'extérieur de l'enceinte, solidaire en translation dudit organe de commande, permet à l'utilisateur de déplacer en translation l'organe de commande à l'encontre de moyens de rappel. En revanche le déplacement de translation de l'interrupteur ne peut être produit que depuis l'intérieur de l'enceinte, au moyen d'un élément d'actionnement tel qu'une manette, solidaire en translation dudit interrupteur.

Selon une forme préférée de réalisation, le bouton-poussoir est réalisé d'un seul tenant avec une pièce de forme générale cylindrique formant l'organe de commande, qui est montée mobile en translation dans un boîtier de forme correspondante. En outre, l'interrupteur est monté sur un support mobile en translation dans le boîtier, sur une trajectoire limitée. L'élément d'actionnement en translation dudit support d'interrupteur, accessible depuis l'intérieur de l'enceinte, est une manette réalisée d'un seul tenant avec ledit support, sous la forme d'une partie en saillie de ce support, s'étendant radialement par rapport à l'axe de translation dudit support, cette partie en saillie traversant le boîtier par une ouverture de ce dernier et s'étendant à l'extérieur dudit boîtier.

Cette dernière forme préférée de mise en oeuvre de l'invention présente l'avantage de réaliser de façon simple, en une seule pièce, le bouton-poussoir et la pièce de commande tout en permettant l'inhibition de l'action de la pièce de commande sur l'interrupteur, comme le préconise l'invention.

D'autres avantages et caractéristiques de l'invention apparaîtront à la lecture de la description qui va suivre de plusieurs modes de réalisation, description faite en se référant au dessin annexé.

Sur ce dessin :
- la figure 1 est une vue éclatée représentant, en perspective et en position de montage, les différentes pièces d'une serrure pour coffre de véhicule automobile, selon un premier mode de réalisation de l'invention ;
- la figure 2 représente en perspective ladite serrure une fois montée ;
- la figure 3 est une coupe axiale selon le plan III-III de la figure 5 de la serrure des figures 1 et 2, dans laquelle l'organe de commande est représenté en position en rotation active et en position en translation de repos ;
- la figure 4 est une vue en coupe axiale qui ne diffère de la figure 3 que par le fait que l'organe de commande est en position en translation poussée ;
- la figure 5 est une coupe transversale selon le plan V-V de la figure 3 ;
- la figure 6 est une vue en coupe transversale qui ne diffère de la figure 5, que par le fait que l'organe de commande est en position en rotation inactive ;
- la figure 7 est une vue éclatée représentant, en perspective et en position de montage, les différentes pièces d'une serrure pour coffre de véhicule automobile selon un deuxième mode de réalisation de l'invention ;
- la figure 8 représente en perspective ladite serrure une fois montée ;
- la figure 9 est une coupe axiale selon le plan IX-IX de la figure 11, de la serrure des figures 7 et 8, dans laquelle l'organe de commande est représenté en position de repos et l'interrupteur en position active ;
- la figure 10 est une vue en coupe axiale qui ne diffère de la figure 9 que par le fait que l'organe de commande est représenté en position poussée ;
- la figure 11 est une coupe transversale selon le plan XI-XI de la figure 13 ;
- la figure 12 est une coupe transversale selon le plan XII-XII de la figure 13 ;
- la figure 13 est une vue en coupe axiale qui ne diffère de la figure10, que par le fait que l'interrupteur est en position inactive ; et
- la figure 14 est une coupe axiale selon le plan XIV-XIV de la figue 9.

Sur le dessin, les figures 1 à 6 représentent un premier mode de réalisation d'une serrure électrique selon l'invention. Comme on peut le voir sur ces figures, la serrure comporte : un boîtier cylindrique formé par un barillet 1 et un fond 2 ; un interrupteur 3 fixé sur le fond 2 ; une pièce de commande 4 de forme cylindrique creuse, montée dans le boîtier (1, 2) pour pouvoir à la fois coulisser axialement et tourner autour de son axe ; et un bouton-poussoir 5 monté coaxialement à la pièce de commande 4 et de façon jointive avec cette dernière.

Le barillet 1 est complètement ouvert à une extrémité la, et il comporte, à son autre extrémité, une paroi annulaire coaxiale 6 formant bride permettant la fixation, par tous moyens appropriés tels que soudage, rivetage, etc., du boîtier 1, 2 sur une paroi 7 d'un coffre de véhicule automobile. Le fond de boîtier 2 présente, sur sa face tournée vers l'intérieur du boîtier, une partie en saillie en forme d'étrier 8 formant organe de fixation pour l'interrupteur 3. Le fond 2 est également muni extérieurement d'ailettes de clipsage 9 susceptibles chacune de coopérer avec un tenon de clipsage correspondant 10 prévu sur la face de pourtour du barillet 1, non loin de l'extrémité la de ce dernier. Ainsi l'assemblage du boîtier peut être obtenu très simplement par clipsage du fond 2 sur le barillet 1.

L'interrupteur 3 est interposé dans un circuit électrique permettant l'alimentation électrique de moyens commandant la mise en position escamotée d'un élément de blocage, tel qu'un pêne, du capot du coffre du véhicule. Ledit circuit électrique, lesdits moyens de commande ainsi que ledit élément de blocage ne sont pas représentés sur les dessins et ils ne seront pas davantage décrits dans la présente description, étant bien connus de l'homme de l'art.

Le bouton-poussoir 5 comporte : une partie cylindrique 5a traversant avec faible jeu l'ouverture 6a de la paroi annulaire 6, et faisant saillie à l'extérieur du boîtier ; et une partie formant collerette 5b de diamètre supérieur à celui de l'ouverture 6a, logée dans le barillet 1.

La pièce de commande 4 est ouverte à son extrémité 4a tournée vers le fond 2. La partie formant organe de fixation 8 ainsi que l'interrupteur 3 pénètrent par cette extrémité ouverte 4a dans la pièce 4 et s'étendent à l'intérieur de cette dernière. Deux ressorts hélicoïdaux de rappel 11 d'axes parallèles à celui du boîtier, sont logés partiellement chacun dans un trou borgne 11a ménagé à partir de la face de bout, coté extrémité 4a, de la pièce de commande 4, et sont interposés entre le fond 2 et la pièce de commande 4. Ils ont pour fonction de rappeler la pièce 4 et le bouton-poussoir 5, qui lui est jointif par sa face 5c coté collerette 5b, dans leur position de repos pour laquelle la collerette 5b est en appui contre la paroi annulaire 6.

Les éléments constitutifs de la serrure 1, 2, 4, 11 sont agencés et dimensionnés de telle sorte que les ressorts 11 soient toujours à l'état précontraint, et que subsiste entre la pièce de commande 4 et le fond 2 un débattement d, lorsqu'aucune poussée n'est exercée sur le bouton-poussoir 5 en position de repos (voir figure 3). Ainsi agencés, les ressorts 11 constituent à la fois des moyens élastiques de rappel pour le bouton-poussoir 5 et la pièce de commande 4 et des moyens pour solliciter la pièce de commande 4 contre le bouton-poussoir 5 de manière à réaliser une solidarisation en translation de ces deux derniers éléments.

La pièce de commande 4 présente en outre une partie en saillie 12, s'étendant radialement par rapport à l'axe de translation de la pièce 4, s'étendant à l'extérieur du boîtier 1, 2 et le traversant par une ouverture de forme rectangulaire 13 ménagée dans la paroi du barillet 1 à partir de son extrémité 1a. La partie en saillie 12 forme manette d'actionnement en rotation de la pièce de commande 4, cette manette n'étant accessible que depuis l'intérieur du coffre du véhicule. Une bille 90 poussée par un ressort 91 est disposée dans un logement 92 qui débouche sur la paroi latérale de la pièce de commande 4 ; la bille 90 est poussée vers l'extérieur et peut ainsi coopérer avec deux rainures 93 pratiquées sur la paroi latérale interne du barillet 1 pour constituer des arrêtoires élastiques correspondant aux deux fins de course de rotation de la pièce 4 par rapport au barillet 1. Les rainures 93 sont parallèles à l'axe du barillet 1.

Comme on peut le voir plus particulièrement sur les coupes transversales des figures 5 et 6, l'ouverture 13 est délimitée angulairement par des bords longitudinaux 13a qui limitent le débattement rotatif possible pour la manette 12.

La pièce de commande 4 a pour fonction d'actionner un élément de commande 3a de l'interrupteur pour changer la position, ouverte ou fermée, de ce dernier en la position contraire, fermée ou ouverte. A cet effet, la pièce 4 présente une protubérance 14 faisant saillie à partir de la face tournée vers l'interrupteur 3, de la paroi de fond pleine 4b de la pièce 4.

Comme on peut le voir plus clairement sur les figures 5 et 6, la pièce de commande 4 peut être mise, par pivotement autour de son axe dans deux positions angulaires telles que : dans l'une de ces positions, dite active, représentée sur la figure 5, la protubérance 14 se trouve en face de l'élément de commande 3a ; dans l'autre position dite inactive, représentée sur la figure 6, la protubérance 14 est décalée angulairement par rapport à l'élément de commande 3a.

La protubérance 14 est dimensionnée de manière que, lorsque la pièce de commande 4 se trouve dans sa position angulaire active (en se référant à sa rotation autour de son axe), et, dans sa position de translation poussée (en se référant à sa translation parallèlement à son axe), tel que représenté sur la figure 4, ladite protubérance 14 appuie sur l'élément de commande 3a de l'interrupteur 3, et lorsque la pièce de commande 4 se trouve dans sa position angulaire active et dans sa position en translation de repos, tel que représenté sur la figure 3, ladite protubérance 14 est écartée dudit élément de commande 3a.

En revanche, lorsque la pièce de commande 4 se trouve dans sa position angulaire inactive, telle que représentée sur la figure 6, la protubérance 14 n'entre jamais en contact avec l'élément de commande 3a, quelle que soit la position en translation de ladite pièce de commande 4.

Le fonctionnement du dispositif, qui vient d'être décrit, est le suivant: lorsque la pièce de commande 4 se trouve en position angulaire active (figures 3, 4, et 5), il est possible d'actionner l'interrupteur 3 pour le mettre en position de fermeture, en appuyant sur le bouton-poussoir 5, ce qui a pour effet de déplacer en translation la pièce de commande 4 à l'encontre des ressorts 11, sur une distance axiale égale au débattement d, jusqu'à sa position extrême poussée telle que représentée sur la figure 4, position pour laquelle l'extrémité 4a de la pièce de commande 4 est en butée contre le fond 2. Dans cette position de la pièce 4, la protubérance 14 comprime l'élément de commande 3a provoquant ainsi le basculement de l'interrupteur 3 de son état ouvert à son état fermé, et donc la libération du capot du coffre.

Si on fait pivoter la pièce de commande 4 pour la mettre en position angulaire inactive (voir figure 6), le mouvement de translation de la pièce 4 jusqu'à sa position extrême poussée ne permettra aucune action sur l'élément de commande 3a de l'interrupteur 3 puisque la protubérance 14 est décalée angulairement par rapport à l'élément de commande 3a, de sorte que l'on a rendu ainsi toute action sur le bouton-poussoir 5 inefficace du point de vue de l'actionnement de l'interrupteur 3.

Les figures 7 à 14 représentent un deuxième mode de réalisation de l'invention. Sur ces figures, les éléments identiques ou analogues à ceux des figures 1 à 6 portent des références identiques.

Comme on peut le voir sur les figures 7 à 14, le fond 20 du boîtier comporte deux ailes en forme de segment cylindrique espacées l'une de l'autre 21 s'étendant longitudinalement à l'intérieur du boîtier et délimitant entre elle un espace profilé, dans lequel est logé axialement coulissant un curseur 22 sur lequel est fixé l'interrupteur 3 de la serrure électrique.

Le curseur 22 présente un évidement 23 conformé et dimensionné de manière à pouvoir recevoir pratiquement sans jeu le corps de l'interrupteur 3. La fixation de l'interrupteur 3 sur le curseur 22 est assurée par de deux pions 24 du curseur 22, s'ajustant chacun dans un trou traversant correspondant 25 ménagé dans le corps de l'interrupteur 3.

L'organe de commande est constitué par une pièce de forme générale cylindrique 40 montée dans le boîtier pour pouvoir coulisser axialement. La pièce 40 comporte un doigt 41 s'étendant axialement dans la direction du fond 20 du boîtier, et présentant à son extrémité libre une partie biseautée constituant une face inclinée 41a formant came destinée à actionner l'élément de commande 3a de l'interrupteur 3.

Du coté opposé au doigt 41, la pièce 40 présente une partie de prolongement de plus faible section 42 faisant saillie à l'extérieur du boîtier 1, 20, formant bouton-poussoir. La partie en saillie 42 présente une forme générale cylindrique flanquée de deux bossages diamétralement opposés 42a conférant à ladite partie 42 une section non circulaire. L'ouverture 60a de la paroi annulaire 60 fixée à une extrémité du barillet 1 présente une forme correspondant à la section droite de la partie 42 qui traverse avec faible jeu latéral ladite ouverture 60a. Les bossages 42a ont pour fonction d'empêcher toute rotation autour de son axe de la pièce 40.

Ainsi, la pièce 40 constitue à la fois l'organe de commande et le bouton-poussoir de la serrure.

Deux ressorts hélicoïdaux de rappel Il d'axes parallèles à celui du boîtier 1, 20, sont logés partiellement chacun dans un trou borgne 11a ménagé à partir de la face de bout d'une aile 21 correspondante. Ils ont pour fonction de rappeler la pièce 40 dans sa position de repos pour laquelle l'épaulement 43 formé entre la partie en saillie 42 et le reste, de plus forte section, de la pièce 40, est en appui contre la paroi annulaire 60.

Le curseur 22 comporte un logement 26 s'étendant transversalement par rapport à l'axe de coulissement du curseur. Ce logement reçoit une bille 27 poussée par un ressort 28. La bille 27 est destinée à s'engager dans l'une ou l'autre de deux rainures 29 ménagées dans la face intérieure de l'une des ailes 21 du fond 20. L'ensemble des éléments 26 à 29 constitue un moyen pour définir deux positions extrêmes stables de fin de course de coulissement du curseur 22.

Le curseur 22 présente également une partie en saillie 30 formant manette d'actionnement en translation du curseur 22. La partie 30 s'étend transversalement par rapport à la direction de coulissement du curseur, traverse le barillet 1 par une ouverture de forme rectangulaire 31 ménagée dans le barillet 1 à partir de son extrémité ouverte la, et dépasse à l'extérieur du boîtier 1, 20. L'ouverture 31 est dimensionnée de manière à permettre le libre déplacement avec faible jeu latéral, de la manette 30.

Les positions de fin de course du curseur 22 sont définies par la position des rainures 29. Les figures 9, 10 et 14 représentent le curseur 22 en position dite active, pour laquelle l'organe de commande 3a de l'interrupteur 3 se trouve sur la trajectoire de la surface inclinée 41a de la pièce de commande 40. Sur la figure 13 on a représenté le curseur 22 en position dite inactive, pour laquelle l'élément de commande 3a de l'interrupteur 3 se trouve en dehors de la trajectoire de la surface inclinée 41a.

Les éléments 21 et 40 sont conformés et dimensionnés de telle sorte que, en position de repos de la pièce 40, subsiste entre cette dernière et la face de bout des ailes 21 du fond 20 un débattement dl constituant la longueur de la course d'enfoncement du bouton-poussoir 42.

Le fonctionnement du dispositif, qui vient d'être décrit, est le suivant: lorsque le curseur 22 se trouve en position active (figures 9, 10, et 14), il est possible d'actionner l'interrupteur 3 pour le mettre en position de fermeture, en appuyant sur le bouton-poussoir 42, ce qui a pour effet de déplacer en translation la pièce de commande 40 à l'encontre des ressorts 11, sur une distance axiale égale au débattement d1, jusqu'à sa position extrême poussée telle que représentée sur la figure 10, pour laquelle la pièce de commande 40 est en butée contre les faces de bout des ailes 21. Au cours de ce déplacement, la surface inclinée 41a agit à la manière d'une came sur l'élément de commande 3a pour le comprimer et provoquer ainsi le basculement de l'interrupteur 3 de son état ouvert à son état fermé, et donc la libération du capot du coffre.

Si on déplace le curseur 22, à l'aide de la manette 30, pour le mettre dans sa position inactive telle que représentée sur la figure 13, le mouvement de translation de la pièce 40 jusqu'à sa position extrême poussée ne permettra aucune action sur l'élément de commande 3a de l'interrupteur 3 puisque l'élément de commande 3a se trouve au-delà de la trajectoire de la surface inclinée 41a, de sorte que l'on a rendu ainsi toute action sur le bouton-poussoir 42 inefficace du point de vue de l'actionnement de l'interrupteur 3.

## Revendications

1. Dispositif de commande d'une serrure électrique associée de coffre pour la fermeture de battant de coffre , destiné à être fixé sur une paroi (7) d'un coffre , la serrure comportant un organe de blocage pour bloquer le battant en position fermée, des moyens électriques d'escamotage pour la mise en position inactive dudit organe de blocage, ledit dispositif comprenant un interrupteur (3) commandant l'alimentation électrique desdits moyens d'escamotage, et un bouton poussoir (4 ; 40) actionnable depuis l'extérieur du coffre, susceptible d'agir sur l'état ouvert / fermé dudit interrupteur (3), **caractérisée en ce qu'**il comporte, en outre, des moyens (12 ; 30) mécaniques destinés à être actionnés par un utilisateur uniquement depuis l'intérieur du coffre, pour inhiber l'action dudit bouton poussoir (4 ; 40) et **en ce que** lesdits moyens (12 ; 30) actionnés depuis l'intérieur du coffre sont réalisés de manière mecanique à empêcher un changement d'état dudit interrupteur (3).

2. Dispositif de commande selon la revendication 1, **caractérisé en ce que** lesdits moyens (12 ; 30) actionnés uniquement depuis l'intérieur du coffre sont réalisés de manière mécanique à empêcher la fermeture mécanique dudit interrupteur (3).

3. Dispositif de commande selon l'une quelconque des revendications 1 à 2, **caractérisée en ce que** l'interrupteur (3) est fixe, **en ce que** le button poussoir (4) est mobile, d'une part, selon un premier degré de liberté, en translation sur une trajectoire d'actionnement et, d'autre part, selon un deuxième degré de liberté, en rotation entre une première position pour laquelle un élément de commande (3a) de l'interrupteur (3) se trouve sur ladite trajectoire d'actionnement et une deuxième position pour laquelle il est en dehors de cette trajectoire, **en ce que** des moyens d'actionnement (12) accessibles uniquement depuis l'intérieur du coffre sont prévus pour commander le déplacement du button poussoir (4) selon le deuxième degré de liberté et **en ce que** des moyens d'actionnement (5) accessibles depuis l'extérieur du coffre sont prévus pour commander le déplacement du button poussoir (4) selon le premier degré de liberté.

4. Dispositif de commande selon la revendication 3, **caractérisée en ce que** ladite trajectoire d'actionnement est une trajectoire de translation, tandis que ledit déplacement, selon le deuxième degré de liberté, du button poussoir (4) est un déplacement en rotation entre une première position, pour laquelle il rencontre l'élément de commande (3a) de l'interrupteur (3), et une deuxième position, pour laquelle il ne rencontre pas cet élément de commande.

5. Dispositif de commande selon la revendication 4, **caractérisée en ce que** les moyens d'actionnement accessibles depuis l'extérieur du coffre sont un bouton-poussoir (5) solidaire en translation dudit button poussoir (4), et **en ce que** les moyens d'actionnement accessibles uniquement depuis l'intérieur du coffre sont une manette (12) solidaire en rotation dudit organe de commande (4).

6. Dispositif de commande selon l'une quelconque des revendications 1 à 2, **caractérisée en ce que** le button poussoir (40) est mobile en translation sur une trajectoire limitée d'actionnement, **en ce que** l'interrupteur (3) est mobile, entre une première position, pour laquelle l'élément de commande (3a) de l'interrupteur (3) se trouve sur ladite trajectoire d'actionnement, et une deuxième position, pour laquelle il est en dehors de cette trajectoire, **en ce que** des moyens d'actionnement accessibles depuis l'extérieur du coffre (42) sont prévus pour commander le déplacement du button poussoir (40) sur sa trajectoire d'actionnement, et **en ce que** des moyens d'actionnement accessibles depuis l'intérieur du coffre (30) sont prévus pour commander le déplacement de l'interrupteur (3) entre ses première et deuxième positions.

7. Dispositif de commande selon la revendication 6, **caractérisée en ce que** le déplacement de l'interrupteur (3) est un déplacement en translation de direction parallèle à la translation de l'organe de commande (40).

8. Dispositif de commande selon l'une des revendications 6 ou 5, **caractérisée en ce que** ledit button poussoir est réalisé d'une seule pièce (40) avec une partie formant bouton poussoir (42) constituant lesdits moyens d'actionnement accessibles depuis l'extérieur du coffre.

9. Dispositif de commande selon l'une des revendications 6 à 8, **caractérisée en ce que** l'interrupteur (3) est monté sur un support (22) mobile entre lesdites première et deuxième positions, et **en ce que** ce support (22) est réalisé d'une seule pièce avec une manette (30) accessible depuis l'intérieur du coffre.

10. Dispositif de commande selon l'une des revendications 6 à 9, **caractérisée en ce que** des moyens (26 à 29) sont prévue pour rendre stables lesdites premières et deuxièmes positions de l'interrupteur (3) à l'encontre de forces appliquées sur ce dernier lors de l'actionnement de l'élément de commande (3a) de l'interrupteur (3) par button poussoir (40, 41, 41a).

11. Serrure électrique pour véhicule automobile, **caractérisé en ce qu'**elle comprend un dispositif selon l'une quelconque des revendications 1 à 10.

## Patentansprüche

1. Steuervorrichtung zum Steuern eines zugeordneten, elektrischen Kofferraumschlosses zum Schließen einer Kofferraumklappe, die dazu bestimmt ist, an einer Wand (7) eines Kofferraums befestigt zu werden, wobei das Schloss ein Sicherungsglied enthält, um die Klappe in Schließstellung zu sichern, elektrische Einklappmittel, um das genannte Sicherungsglied in eine Inaktivstellung zu bringen, wobei die genannte Vorrichtung einen Schalter (3) enthält, der die Stromversorgung der genannten Einklappmittel steuert, sowie einen Druckknopf (4; 40), der von außerhalb des Kofferraums betätigbar ist und auf den offenen/geschlossenen Zustand des genannten Schalters (3) einwirken kann, **dadurch gekennzeichnet, dass** sie ferner mechanische Mittel (12; 30) enthält, die dazu bestimmt sind, von einem Benutzer nur von innerhalb des Kofferraums betätigt zu werden, um den genannten Druckknopf (4; 40) in seiner Wirkung zu hemmen, und dass die von innerhalb des Kofferraums betätigten Mittel (12; 30) mechanisch so ausgebildet sind, dass sie einen Zustandswechsel des genannten Schalters (3) verhindern.

2. Steuervorrichtung nach Anspruch 1, **dadurch gekennzeichnet, dass** die genannten nur von innerhalb des Kofferraums betätigten Mittel (12; 30) mechanisch so ausgebildet sind, dass sie das mechanische Schließen des genannten Schalters (3) verhindern.

3. Steuervorrichtung nach einem der Ansprüche 1 und 2, **dadurch gekennzeichnet, dass** der Schalter (3) fest ist, dass der Druckknopf (4) einerseits in einem ersten Freiheitsgrad über eine Betätigungsstrecke verschiebbar und andererseits in einem zweiten Freiheitsgrad zwischen einer ersten Stellung, bei der ein Steuerelement (3a) des Schalters (3) auf der genannten Betätigungsstrecke liegt, und einer zweiten Stellung drehbar ist, bei der er außerhalb dieser Strecke liegt, dass die nur von innerhalb des Kofferraums zugänglichen Betätigungsmittel (12) dazu vorgesehen sind, die Verlagerung des Druckknopfs (4) im zweiten Freiheitsgrad zu steuern, und dass die von außerhalb des Kofferraums zugänglichen Betätigungsmittel (5) dazu vorgesehen sind, die Verlagerung des Druckknopfs (4) im ersten Freiheitsgrad zu steuern.

4. Steuervorrichtung nach Anspruch 3, **dadurch gekennzeichnet, dass** die genannte Betätigungsstrecke eine Verschiebestrecke ist, während die genannte Verlagerung im zweiten Freiheitsgrad des Druckknopfs (4) eine Drehbewegung zwischen einer ersten Stellung, in der er auf das Steuerelement (3a) des Schalters (3) trifft, und einer zweiten Stellung ist, in der er nicht auf dieses Steuerelement trifft.

5. Steuervorrichtung nach Anspruch 4, **dadurch gekennzeichnet, dass** die von außerhalb des Kofferraums zugänglichen Betätigungsmittel aus einem mit dem genannten Druckknopf (4) verschiebefesten Druckknopf (5) bestehen und dass die nur von innerhalb des Kofferraums zugänglichen Betätigungsmittel aus einer mit dem genannten Steuerglied (4) drehfesten Handhabe (12) bestehen.

6. Steuervorrichtung nach einem der Ansprüche 1 und 2, **dadurch gekennzeichnet, dass** der Druckknopf (40) über eine begrenzte Betätigungsstrecke verschiebbar ist, dass der Schalter zwischen einer ersten Stellung, bei der das Steuerelement (3a) des Schalters (3) auf der genannten Betätigungsstrecke liegt, und einer zweiten Stellung verlagerbar ist, in der er außerhalb dieser Strecke liegt, dass die nur von außerhalb des Kofferraums (42) zugänglichen Betätigungsmittel dazu vorgesehen sind, die Verlagerung des Druckknopfs (40) über seine Betätigungsstrecke zu steuern, und dass die von innerhalb des Kofferraums (30) zugänglichen Betätigungsmittel dazu vorgesehen sind, die Verlagerung des Schalters (3) zwischen seiner ersten und seiner zweiten Stellung zu steuern.

7. Steuervorrichtung nach Anspruch 6, **dadurch gekennzeichnet, dass** die Verlagerung des Schalters (3) eine Verschiebung in parallel zur Verschiebung des Steuerglieds (40) verlaufender Richtung ist.

8. Steuervorrichtung nach Anspruch 6 oder 5, **dadurch gekennzeichnet, dass** der genannte Druckknopf aus einem Stück (40) mit einem Druckknopfteil (42) ausgebildet ist, der die genannten von außerhalb des Kofferraums zugänglichen Betätigungsmittel bildet.

9. Steuervorrichtung nach einem der Ansprüche 6 bis 8, **dadurch gekennzeichnet, dass** der Schalter (3) an einem Träger (22) angebracht ist, der zwischen der ersten und der zweiten Stellung verlagerbar ist, und dass dieser Träger (22) einstückig mit einer von innerhalb des Kofferraums zugänglichen Handhabe (30) ausgebildet ist.

10. Steuervorrichtung nach einem der Ansprüche 6 bis 9, **dadurch gekennzeichnet, dass** die Mittel (26 bis 29) dazu vorgesehen sein, die erste und zweite Stellung des Schalters (3) gegen Kräfte zu stabilisieren, die auf diesen beim Betätigen des Steuerelements (3a) des Schalters durch den Druckknopf (40, 41, 41a) einwirken.

11. Elektrisches Kraftfahrzeugschloss, **dadurch gekennzeichnet, dass** es eine Vorrichtung nach einem der Ansprüche 1 bis 10 enthält.

## Claims

1. Control device for an associated electric boot lock for closing the boot lid, intended to be fixed to a wall (7) of a boot, the lock comprising a locking member for locking the lid in the closed position, electric retraction means for putting the said locking member in the inactive position, the said device comprising a switch (3) controlling the electrical supply to the said retraction means, and a push button (4; 40) which can be actuated from outside the boot, able to act on the open/closed state of the said switch (3), **characterised in that** it also comprises mechanical means (12; 30) intended to be actuated by a user only from inside the boot in order to inhibit the action of the said push button (4; 40) and **in that** the said means (12; 30) actuated from the inside of the boot are produced so as to mechanically prevent a change of state of the said switch (3).

2. Control device according to Claim 1, **characterised in that** the said means (12; 30) actuated solely from inside the boot are produced so as to mechanically prevent the mechanical closure of the said switch (3).

3. Control device according to any one of Claims 1 to 2, **characterised in that** the switch (3) is fixed, **in that** the push button (4) is able to move on the one hand, according to a first degree of freedom, in translation on an actuation path and, on the other hand, according to a second degree of freedom, in rotation between a first position in which a control element (3a) of the switch (3) is situated on the said actuation path and a second position in which it is outside this path, **in that** actuation means (12) accessible solely from inside the boot are provided for controlling the movement of the push button (4) according to the second degree of freedom and **in that** actuation means (5) accessible from the outside of the boot are provided for controlling the movement of the push button (4) according to the first degree of freedom.

4. Control device according to Claim 3, **characterised in that** the said actuation path is a translation path, whilst the said movement, according to the second degree of freedom, of the push button (4) is a movement in rotation between a first position, in which it encounters the control element (3a) of the switch (3), and a second position in which it does not encounter this control element.

5. Control device according to Claim 4, **characterised in that** the actuation means accessible from the outside of the boot are a push button (5) translationally fixed to the said push button (4) and **in that** the actuation means accessible solely from the inside of the boot are a handle (12) rotationally fixed to the said control member (4).

6. Control device according to either one of Claims 1 to 2, **characterised in that** the push button (40) is able to move in translation over a limited actuation path, **in that** the switch (3) is able to move between a first position in which the control element (3a) of the switch (3) is situated on the said actuation path, and a second position in which it is outside this path, **in that** actuation means accessible from outside the boot (42) are provided for controlling the movement of the push button (40) over its actuation path, and **in that** actuation means accessible from the inside of the boot (30) are provided for controlling the movement of the switch (3) between its first and second positions.

7. Control device according to Claim 6, **characterised in that** the movement of the switch (3) is a translation movement with a direction parallel to the translation of the control member (40).

8. Control device according to one of Claims 6 or 5, **characterised in that** the said push button is produced in a single piece (40) with a part forming a push button (42) constituting the said actuation means accessible from the outside of the boot.

9. Control device according to one of Claims 6 to 8, **characterised in that** the switch (3) is mounted on a support (22) able to move between the said first and second positions, and **in that** this support (22) is produced in a single piece with a handle (30) accessible from the inside of the boot.

10. Control device according to one of Claims 6 to 9, **characterised in that** means (26 to 29) are provided for making the said first and second positions of the switch (3) stable counter to forces applied to the latter when the control element (3a) of the switch (3) is actuated by the push button (40, 41, 41a).

11. Electric lock for a motor vehicle, **characterised in that** it comprises a device according to any one of Claims 1 to 10.
